# EUROPÄISCHE PATENTSCHRIFT

(11) **EP 0 669 045 B1**
(45) Veröffentlichungstag und Bekanntmachung des Hinweises auf die Patenterteilung: **15.01.1997**
(21) Anmeldenummer: 94900066.5
(22) Anmeldetag: 12.11.1993
(51) Int. Cl.: H01R 31/06, H01R 13/658, H01R 23/02

(54) **VORRICHTUNG ZUM ANSCHLIESSEN ELEKTRONISCHER EINRICHTUNGEN**
DEVICE FOR CONNECTING ELECTRONIC EQUIPMENT
DISPOSITIF DE RACCORDEMENT D'EQUIPEMENTS ELECTRONIQUES

(30) Priorität: 12.11.1992 DE 4238224
(43) Veröffentlichungstag der Anmeldung: 30.08.1995
(73) Patentinhaber: LK A/S, DK-2750 Ballerup (DK); TELEGÄRTNER KARL GÄRTNER GMBH, 71144 Steinenbronn (DE)
(72) Erfinder: ASKOV GRENAAE, Thorsten, DK-4340 Tollose (DK); PHILIPP, Gerd, D-51034 Böblingen (DE)
(74) Vertreter: Larsen, Anna
(86) Internationale Anmeldenummer: DK9300371
(87) Internationale Veröffentlichungsnummer: WO9411928

(56) Entgegenhaltungen:
- EP-A- 0 224 200
- EP-A- 0 231 539
- US-A- 4 523 296
- US-A- 5 087 210

## Beschreibung

### TECHNISCHES GEBIET

Die Erfindung bezieht sich auf eine Vorrichtung zum Anschließen elektronischer Einrichtungen an ein mehradriges, abgeschirmtes, vorinstalliertes Kabel, dessen Ende mit einer mehrpoligen ersten Steckerhälfte verbindbar ist, und mit einer zur ersten Steckerhälfte kongruenten (komplementären) mehrpoligen zweiten Steckerhälfte, - wobei die erste Steckerhälfte ein Stecker mit einem Steckergehäuse ist, das in Einsteckrichtung verlaufend eine Mehrzahl eng in einer Ebene nebeneinanderliegende, axialparallele Kanäle aufweist, in die die aufgefächerten isolierten Drahtenden jeweils einsteckbar sind, - wobei quer in die Kanäle eintreibbare Kontaktlamellen in einer Reihe nebeneinanderliegend einerseits jeweils die Drahtisolierung durchstoßen und andererseits an der Außenseite des Steckergehäuses die Steckerkontakte an der in Steckrichtung vorderen Flachseite bilden, - wobei weiterhin ein wesentlicher Teil des in Steckrichtung hinteren Bereichs des Steckergehäuses von einer Metallabschirmung gekapselt ist, die teilweise das Kabelende übergreift und dort unmittelbar mit der Abschirmung des Kabels elektrisch verbunden ist und wobei die zweite Steckerhälfte eine Steckbuchse korrespondierend zum Stecker ist, deren Gehäuse ebenfalls zu einem wesentlichen Teil von einer Metallabschirmung gekapselt ist, die bei eingestecktem Stecker mit dessen Metallabschirmung unmittelbar elektrisch leitend in Berührung steht.

Eine Vorrichtung dieser Art ist aus der EP-A-0 231 539 bekannt.

Bekannt ist ebenfalls, daß das Kabel beispielsweise in der Wand eines Gebäudes vorinstalliert ist, wobei sein Ende in einer Mauerdose mündet. Je nach dem zu installierenden Datennetz sind systemcharakteristische Datensteckbuchsen in der Mauerdose anzubringen und mit dem Kabel elektrisch zu verbinden. So gibt es solche Steckbuchsen für das IBM-System, oder für das Western-System, oder man braucht BNC-Buchsen. Um die Installation zu vereinfachen, wird mit dem Kabel eine erste, stets einheitliche Steckerhälfte verbunden, zu der eine ebenfalls stets einheitliche zweite Steckerhälfte des Steckadapters paßt. Somit kann die erste Steckerhälfte sofort installiert werden, unabhängig davon, welches Datensystem später verwendet werden soll. Es ist dann später nur erforderlich, einen Steckadapter einzustecken, dessen dritte Steckerhälfte den gewünschten Buchsentyp darstellt. So einfach, wie dadurch die Installation eines Datensystems ist, so einfach ist auch die Umstellung von einem System auf ein anderes. Es braucht nur der Steckadapter ausgetauscht zu werden.

Unterschiedliche Arten von Steckbuchsen (dritte Stekkerhälften) sind erforderlich beispielsweise bei einem Datensystem für Telefonanwendung einerseits, oder einem Datensystem für Computeranwendung andererseits, und hier wiederum je nach dem zu verwendenden firmenspezifischen System.

### STAND DER TECHNIK

Die US-amerikanische Firma AMP bietet eine Vorrichtung der vorgenannten Art unter der Bezeichnung "AMP Communications Outlet Wiring System" an. Hierbei ist die erste Steckerhälfte in einem Installationsgehäuse fixiert, das in einer Mauerdose (oder einem Kabelkanalauslauf) eingesetzt wird. Diese erste Steckerhälfte ist als Buchse mit mehreren (8) in einer Reihe nebeneinander angeordneten Federzungen ausgebildet, die jeweils über sogenannte Schneidklemmen mit den Adern des Kabels verbunden werden. Die Schneidklemmen sind zu einem Schneidklemmenblock zusammengefaßt. Sie ermöglichen den elektrischen Anschluß der Kabeladern ohne zuvor die Isolierung von den Kabeladern entfernen zu müssen. Sie beanspruchen jedoch viel Platz. Die zweite Steckerhälfte wird gebildet durch mehrere (8) nebeneinander angeordnete Leiterbahnen unmittelbar auf der Schaltplatine. Es ist also deren eine Randleiste als Flachstecker ausgebildet.

Problematisch bei dieser bekannten Vorrichtung ist, daß die elektrische Abschirmung im Übergangsbereich zwischen Kabel und zweiter Steckerhälfte (den Leiterbahnen der Schaltplatine) nur durch das notwendigerweise recht großvolumige metallische Installationsgehäuse bewirkt wird. Dieses muß recht aufwendig ausgeführt sein, um die hohen Anforderungen für leistungsfähige Datennetze zu erfüllen. Dennoch ist die Güte der Abschirmung wegen des großen Abstandes zwischen den Gehäusewänden und den Federzungen/Leiterbahnen der ersten und zweiten Steckerhälfte begrenzt.

Ein Stecker der einleitungsweise erwähnten Bauart ist als sogenannter WESTERN-Stecker (da von der Firma Western-Electric auf den Markt gebracht) bekannt. Gleichwohl verwendet die Erfindung vorzugsweise einen Stecker nur von prinzipiell ähnlicher Art, als nämlich seine Abmessungen derart modifiziert sind, daß Kabeladern größeren Durchmessers angeschlossen werden können. Bezüglich der Steckbuchse gilt sinngemäß das Gleiche.

EP-A-0 224 200 zeigt einen Stecker und eine Steckbüchse für ein mehradriges Kabel mit Abschirmung um eindringende EMI/RFI Strahlung zu dämpfen, und mit Mittel für elektrostatische Ladungen an der Abschirmung an die Masse (Erde) abzuleiten. Die Steckbüchse ist für Montierung an einer Schaltplatte ausgelegt.

US-A-4,523,296 zeigt eine Vorrichtung 40 zum Verbinden von zwei Datengeräten, die sehr oft verbunden und wieder getrennt werden müssen, und zeigt eine Steckadapter mit zwei Steckerhälften, deren Kontakte mittels einer Schaltplatine des Steckadapters in vorbestimmter Weise elektrisch verbunden sind. Durch die Vorrichtung 40 kann einer Steckerhälfte an einem der Datengeräte geschont werden, um Verschleiß dieser Steckerhälfte zu vermeiden.

### DARSTELLUNG DER ERFINDUNG

Aufgabe der Erfindung ist es, eine Vorrichtung der gattungsgemäßen Art zu schaffen, die eine höherwertige elektrische Abschirmung ermöglicht. Weiterhin soll die Handhabung bei der Installation vereinfacht werden, die Bauteile sollen praxisgerecht und preiswert sein.

Diese Aufgabe wird dadurch gelöst, daß sie einen Steckadapter umfaßt, wobei der Steckadapter - auf an sich bekannter Weise - einerseits die zweite Steckerhälfte und andererseits eine dritte Steckerhälfte aufweist, wobei Kontakte der zweiten und dritten Steckerhälfte - auf an sich bekannter Weise - mittels einer Schaltplatine des Steckadapters in vorbestimmter Weise elektrisch verbunden sind, und weiteres dadurch, daß die Schaltplatine mit der Steckbuchse und der dritten Steckerhälfte in einem wenigstens annähernd hohlprismatischen Modulgehäuse angeordnet ist, wobei von einer rückwärtigen Öffnungsseite die Steckbuchse und von der gegenüberliegenden vorderen Öffnungsseite die dritte Steckerhälfte zugänglich ist, und das Modulgehäuse in unmittelbar elektrisch leitender Berührung mit der Metallabschirmung der Steckbuchse steht.

Der Vorteil der Erfindung liegt einerseits darin, daß der Stecker weniger Platz beansprucht, so daß im Austrittsbereich des Kabels, das heißt, in der normalerweise dort anzubringenden Mauerdose, mehr Platz für das Kabel bleibt. Dieses kann dann einfacher gehandhabt werden. Vor allem erfolgt die elektrische Abschirmung im Übergangsbereich vom Kabel bis zur zweiten Steckerhälfte (der Steckbuchse) in engem Abstand zu den stromführenden Bahnen, was einen ausgezeichneten Schutz gegen Störeinflüsse bedeutet.

Damit wird auch der Übergangsbereich zur dritten Steckerhälfte abgeschirmt, wobei jedoch das Modulgehäuse erst bei der Installation des gewünschten Moduls in Erscheinung tritt, nicht schon bei der Kabelinstallation. Es ist daher auch möglich, den verschiedenen Steckadaptern (die sich in der Art der dritten Steckerhälfte unterscheiden) jeweils spezifisch angepaßte Modulgehäuse zuzuordnen, wodurch die Abschirmqualität optimiert werden kann. So ist beispielsweise eine IBM-Datensteckbuchse (als dritte Steckerhälfte) erheblich größer, als eine BNC-Buchse. Bei einem einheitlichen Abschirmgehäuse, das auf die größte Buchse abgestimmt sein müßte, ergäben sich große Fenster, wenn dann nur eine kleine Buchse zur Anwendung kommt. Durch ein solches Fenster kann dann Störstrahlung eindringen oder es sind zusätzliche Abschirmmasken vorzusehen. Diesen Nachteil vermeidet die erfindungsgemäße Ausgestaltung.

Eine weitere Ausgestaltung der Erfindung besteht darin, daß die Innenfläche des Modulgehäuses mehrere wulstartige Erhebungen aufweist, die an der Metallabschirmung der Steckbuchse, diese leicht elastisch verformend, anliegen. Hierdurch wird eine beim Einbau in das Modulgehäuse sich automatisch ergebende Kontaktierung erreicht. Die Erhebungen ergeben mehrere Kontaktpunkte, die einen höheren Kontaktdruck gewährleisten, so daß auch Fett- oder Oxidschichten die einwandfreie Kontaktierung nicht beeinträchtigen.

Wenn auch weitere wulstartige Erhebungen an einem Metallteil der dritten Steckerhälfte anliegen, ist deren Abschirmung ebenfalls sicher kontaktiert.

Eine Ausführungsform der Erfindung besteht darin, daß das Modulgehäuse auf einen etwa scheibenförmigen Tragrahmen aufklipsbar ist, so daß die vordere Öffnungsseite in Randnähe angeordnet ist und die rückwärtige Öffnungsseite etwa im Bereich des Scheibenzentrums, welcher Tragrahmen eine plane Basisebene aufweist. Der Tragrahmen ist dazu bestimmt und eingerichtet, an einer Wand oder einem Kabelkanal flach aufliegend befestigt zu werden, so daß er die dort vorliegende Öffnung umgibt, aus der das Kabel ausmündet. Er dient dann als Befestigungsbasis für ein Gehäuseteil, das den installierten Steckadapter samt Modulgehäuse einschließt. Das Modulgehäuse, in dem der gewünschte Steckadapter angeordnet ist, wird vom Tragrahmen allein gehalten, das heißt, schon bei noch nicht montiertem Gehäuseteil. Dieses kann somit auch, ohne daß an der elektrischen Installation etwas zu ändern wäre, ausgetauscht werden - etwa, wenn ein anderes Design gewünscht wird.

Eine Weiterbildung besteht darin, daß die Längsachse des hohlprismatischen Modulgehäuses gegenüber der Scheibenebene um einen kleinen Neigungswinkel geneigt ausgerichtet ist, so daß der untere Rand der rückwärtigen Öffnungsseite in geringerem Abstand zur Scheibenachse liegt, als der untere Rand der vorderen Öffnungsseite. Der Vorteil dieser Maßnahme besteht darin, daß einerseits die dritte Stekkerhälfte von dem ihr zugehörenden Stecker besser erreicht wird, andererseits vor allem aber das mit der ersten Steckerhälfte verbundene Kabel mit einem kürzeren Bogen aus der Wand austreten kann. Es empfiehlt sich dabei ein Neigungswinkel zwischen 10 und 20 Grad.

Eine Ausgestaltung kennzeichnet sich dadurch, daß am unteren Rand der rückwärtigen Offnungsseite des Modulgehäuses wenigstens ein etwa parallel zur Längsachse nach rückwärts abstehender erster Vorsprung ausgebildet ist und am unteren Rand der vorderen Öffnungsseite wenigstens ein quer zur Längsachse nach unten abstehender zweiter Vorsprung vorgesehen ist, an dessen freiem Ende ein parallel zur Längsachse nach vorwärts weisender Rastnocken ausgebildet ist. Damit läßt sich das Modulgehäuse in ergonomisch günstiger Weise am Tragrahmen fixieren und auch wieder davon lösen.

Eine weitere Ausgestaltung besteht darin, daß der Tragrahmen von einer Randkante aus bis etwa zur Mitte reichend eine Auflagefläche für das Modulgehäuse aufweist, daß an der Innenkante der Auflagefläche wenigstens eine bügelartige Ausbildung vorgesehen ist, unter die der erste Vorsprung führend einschiebbar ist und daß nahe der äußeren Randkante wenigstens eine Öffnung vorgesehen ist, in die der zweite Vorsprung eintauchen kann, wobei der Rastnocken unter der Auflagefläche den unteren vorderen, elastisch ausweichend ausgebildeten Rand der Öffnung überrastet.

Eine weitere Ausgestaltung der Erfindung besteht darin, daß ein rahmenartiger Gehäuseteil auf den Tragrahmen aufklipsbar ist, welcher Gehäuseteil vier jeweils von der Basisebene des Tragrahmens etwa senkrecht hochstehende Rahmenwände aufweist, die gleich hoch sind, wobei der Tragrahmen von den Rahmenwänden umschlossen wird.

Diese Form schafft Platz für das durch den Tragrahmen reichende Kabel und das einzusetzende Modulgehäuse. Auch ergibt dies eine ästhetisch klare Gestaltung.

Eine bevorzugte Weiterbildung besteht darin, daß ein Deckelteil vorgesehen ist, mit einer Deckfläche, zwei an gegenüberliegenden Seitenkanten angeordneten Seitenflächen, einer Vorderfläche und einer Rückfläche, wobei im Bereich der Rückfläche eine Gelenkvorrichtung zwischen Deckelteil und dem rahmenartigen Gehäuseteil ausgebildet ist und die Seitenflächen des Deckelteils etwa dreieckförmig gestaltet sind, so daß die Deckfläche schräg zur Basisebene ausgerichtet ist, wenn die Rahmenwände des rahmenartigen Gehäuseteils und die Seitenflächen des Deckelteils miteinander fluchtend aufeinander stoßen. Diese Deckelausbildung schafft zusätzlichen Platz im Gehäuse, unterstützt die schräge Lage des Modulgehäuses und kommt ästhetischen Vorgaben entgegen.

Gemäß einer Ausgestaltung hierzu ist vorgesehen, daß die rechteckige Vorderfläche des Deckelteils einen ersten randoffenen Ausschnitt aufweist.

Damit kann bei geschlossenem Deckelteil ein Stecker in die dritte Steckerhälfte eingesteckt bleiben. Deren Kabel kann durch den Ausschnitt aus dem Gehäuse treten.

In einer Weiterbildung ist vorgesehen, daß die an die Vorderfläche des Deckelteils anschließende Rahmenwand des rahmen-förmigen Gehäuseteils einen zweiten randoffenen Ausschnitt aufweist, der sich mit dem ersten Ausschnitt zu einem Gesamtausschnitt ergänzt.

Es ist weiterhin vorgesehen, daß der Tragrahmen mit seiner Basisebene auf einer Wand aufliegend daran befestigbar ist und der Tragrahmen mit einem daran aufgeklipsten Modulgehäuse vom rahmenartigen Gehäuseteil und Deckelteil eingeschlossen wird, wobei die dritte Steckerhälfte durch den ersten oder zweiten Ausschnitt oder durch den Gesamtausschnitt für eine dazu kongruente vierte Steckerhälfte zugänglich ist.

Vorzugsweise besteht eine weitere Ausgestaltung darin, daß mehrere verschieden ausgerüstete Modulgehäuse vorgesehen sind, bei denen jeweils die zweite Steckerhälfte gleich ausgebildet ist und die dritte Steckerhälfte jeweils verschiedenartig. Dies bewirkt die eingangs genannte Systemvariabilität.

Dabei ist vorgesehen, daß die dritte Steckerhälfte entweder eine BNC-Buchse, oder eine WESTERN-Buchse oder eine IBM-Datenbuchse ist.

Dabei können auch zwei WESTERN-Buchsen mit einer zweiten Steckerhälfte gemeinsam auf einer Schaltplatine angeordnet sein.

Gleichermaßen können auch zwei BNC-Buchsen mit einer zweiten Steckerhälfte gemeinsam auf einer Schaltplatine angeordnet sein. Eine solche Tandemausführung ist mit IBM-Datenbuchsen nicht möglich, wegen deren größerem Platzbedarf.

Vorteilhafterweise ist auch vorgesehen, daß der Tragrahmen zur Aufnahme von zwei mit geringem Abstand parallel nebeneinanderliegenden Modulgehäusen eingerichtet ist, wobei der Tragrahmen aus elektrisch isolierendem Material besteht.

Diese Isolierung und der Abstand stellen sicher, daß keine ungewollten Masseschleifen zwischen den beiden Modulgehäusen entstehen. Man kann je nach Bedarf zwei gleiche Modulgehäuse (mit zwei gleichen dritten Steckerhälften) oder zwei verschiedenartige Modulgehäuse einsetzen.

Dazu ist vorgesehen, daß mehrere bügelartige Ausbildungen und Öffnungen vorgesehen sind, so daß ein Modulgehäuse wahlweise in einer mittleren Position oder in einer von zwei dazu symmetrischen seitlichen Positionen anbringbar ist, oder daß zwei Modulgehäuse jeweils in einer der seitlichen Positionen anbringbar sind. Somit ist die Ausrüstung und Anordnung flexibel.

### KURZE BESCHREIBUNG DER ZEICHNUNGEN

Es zeigt:
Fig.1 eine Draufsicht auf eine erste Steckerhälfte auf die Flachseite mit den Kontaktlamellen,
Fig.2 eine dementsprechende Draufsicht auf die zur Schaltplatine gerichtete Flachseite einer kongruenten zweiten Steckerhälfte,
Fig.3 eine Ansicht in Pfeilrichtung 3 von Fig.1,
Fig.4 eine Ansicht in Pfeilrichtung 4 von Fig.2,
Fig 5 eine Draufsicht auf einen Tragrahmen mit eingesetztem BNC-Modulgehäuse,
Fig.6 eine Schnittansicht gemäß der Schnittebene 6-6 von Fig.5,
Fig.7 eine Draufsicht auf den Tragrahmen gemäß Fig 5, mit darübergesetztem Gehäuseteil bei abgenommenem Deckelteil,
Fig.8 eine Schnittansicht gemäß der Schnittebene 8-8 von Fig.7, wobei die Anordnung des Deckelteils strichliert angedeutet ist.

### BESTER WEG ZUR AUSFÜHRUNG DER ERFINDUNG

Die Erfindung wird nachfolgend anhand eines bevorzugten Ausführungsbeispiels näher erläutert. Zur besseren Verständlichkeit sind verschiedene Details nur vereinfacht oder schematisch dargestellt. Dies gilt insbesondere für die Figuren 1 bis 4, da die hier gezeigten Stecker und Buchsen im Handel erhältlich sind oder damit im wesentlichen übereinstimmen können.

Gemäß Fig. 1 ist eine erste Steckerhälfte als Stecker 10 von der Art eines WESTERN-Steckers bekannter Bauart ausgebildet. Er umfaßt ein etwa prismatisches Steckergehäuse 11, in dem mehrere axialparallele Kanäle 12 ausgebildet sind, in die die aufgefächerten isolierten Drahtenden 13 eines Kabels 14 eingesteckt werden. In Querkanälen 15 sind Kontaktlamellen 16 angeordnet, die einerseits mit innenliegenden Schneidenenden 17 die Drahtisolierungen durchstoßen und andererseits im Bereich der stirnseitigen Flachseite 18 des Steckergehäuses 11 die Steckerkontakte 19 (Fig.3) bilden. In der Fig.1 sind der besseren Übersicht wegen nur fünf Kontaktlamellen 16 gezeichnet, doch ist der Standard acht Kontaktlamellen.

Ein wesentlicher Teil des in Steckrichtung hinteren Bereichs des Steckergehäuses 11 ist mit einer Metallabschirmung 21 überdeckt. Der endseitigeTeil der Metallabschirmung 21 ist zu einer Einfassung 22 zusammengebogen und klemmt die dazwischen eintauchende und dort freigelegte Abschirmung 20 des Kabels 14.

Die zweite Steckerhälfte gemäß Fig.2 ist eine Steckbuchse 23, deren Gehäuse zu einem wesentlichen Teil von einer Metallabschirmung 24 eingekapselt ist. Nicht dargestellt sind nach Innen gebogene Lappen der Metallabschirmung 24, die im eingesteckten Zustand des Steckers 10 mit dessen Metallabschirmung 21 kontaktieren. Wenn daher der Stecker 10 in die Steckbuchse 23 eingesteckt wird, kontaktieren die Steckerkontakte 19 im Inneren der Steckbuchse 23 angeordnete Kontaktlamellen 25 und der gesamte Leitungsweg vom Kabel 14 bis zu diesen Kontaktlamellen 25 ist durch eine räumlich eng darum herum reichende Metallabschirmung wirksam geschützt.

Die Steckbuchse 23 ist gemäß Fig.4 auf einer Schaltplatine 26 angeordnet, deren Umriß in der Fig.2 nur strichliert angedeutet ist. Auf der Schaltplatine 26 ist auch eine dritte Steckerhälfte, beispielsweise eine BNC-Buchse 27 von handelsüblicher Art angeordnet. Die erforderliche elektrische Verbindung der Kontaktlamellen 25 mit den jeweils zugehörigen Kontakten der dritten Steckerhälfte wird durch entsprechende Leiterbahnen der Schaltplatine 26 bewirkt. Die Schaltplatine 26 bildet mit der zweiten Steckerhälfte (der Steckbuchse 23) und der dritten Steckerhälfte (der BNC-Buchse 27) einen Steckadapter 28. Verschiedene Steckadapter unterscheiden sich nur hinsichtlich der dritten Steckerhälfte.

Dieser Steckadapter 28 ist in einem wenigstens annähernd hohlprismatischen metallischen Modulgehäuse 29 angeordnet, das einen etwa U-förmigen Querschnitt aufweist, mit einer Bodenwand 31, zwei gegenüberliegenden Seitenwänden 32 und zwei gegenüberliegenden Stirnwänden 33, 34. Die Stirnwände 33, 34 haben Öffnungen, durch die die Steckbuchse 23 einerseits und die BNC-Buchse 27 andererseits zugänglich sind. Dabei schließen sich die Ränder der Öffnungen so um die Steckbuchse 23 und den hindurchtretenden Teil der BNC-Buchse 27, daß die Einstrahlung von Störfeldern vermieden wird. Den oberen Abschluß des Modulgehäuses 29 bildet eine metallische Deckplatte 35, die beispielsweise in Führungsnuten 36 der Seitenwände 32 geführt wird. An der Deckplatte 35 sind mehrere wulstartige Erhebungen 37 ausgeprägt, derart, daß sie elastisch mit Vorspannung gegen die Metallabschirmung 24 der Steckbuchse 23 und gegen den Metallkörper der BNC-Buchse 27 drücken. Ähnliche Erhebungen können auch an den Seitenwänden 32 ausgebildet sein. Es ist dadurch sichergestellt, daß zwangsläufig das Modulgehäuse 29 elektrisch mit den Buchsen des Steckadapters 28 verbunden wird.

Um die Darstellung übersichtlich zu halten, ist in Fig.2 nur der Umriß des Modulgehäuses 29 strichliert angedeutet. Die Fig.4 zeigt einen relativ großen freien Raum im Modulgehäuse 29 unterhalb der Schaltplatine 26. Dies kommt daher, daß die hier als Beispiel dargestellte BNC-Buchse 27 eine geringe Bauhöhe hat. Die Innenabmessung des Modulgehäuses 29 hingegen ist auf die größte einzusetzende IBM-Datenbuchse abgestimmt. Zwar muß für diese die Öffnung in der Stirnwand 34 erheblich weiter sein, aber diese Anpassung kann durch an Sollbruchkanten ausbrechbare Wandsegmente erreicht werden. da das Modulgehäuse 29 doch etwas aufwendig als Metalldruckguß hergestellt wird, ist es bedeutend kostengünstiger, wenn nur eine Art von Modulgehäuse 29 gefertigt wird.

Am unteren linken Rand (nach Fig.4) ist ein erster nach rückwärts parallel zu einer Längsachse des Modulgehäuses 29 abstehender Vorsprung 38 angeformt, der nach Art einer Nase von der Stirnwand 33 wegragt. Nicht sichtbar in Fig.4 ist ein weiterer gleichgestalteter Vorsprung, da er in der Ansicht vom Vorsprung 38 verdeckt wird. Die Stirnwand 34 geht über eine niedrige Stufe 39 in die Bodenwand 31 über. Der Zweck ist, daß man hier ein Hebelwerkzeug (eine Messerspitze) ansetzen kann, um das Modulgehäuse 29 aus der Verankerung, die später noch erläutert wird, zu lösen. Im Anschluß an diese Stufe ist ein quer zur Längsachse nach unten ragender zweiter Vorsprung 41 an der Bodenwand 31 angeformt. Der zweite Vorsprung 41 trägt an seinem freien Ende mit Abstand gegenüber der Bodenwand 31 einen etwa parallel zur Längsachse nach vorne (in Richtung zur Stirnwand 34) weisenden Rastnocken 42. Auch zu diesem zweiten Vorsprung 41 gibt es einen formgleichen weiteren, in Fig.4 nicht sichtbaren Vorsprung.

Die Fig.5 und 6 zeigen einen etwa scheibenförmigen Tragrahmen 43 mit einer planen Basis ebene 44, mit der der Tragrahmen auf eine Wand 45 eines Kabelkanals oder eines Gebäudes aufgesetzt wird, so daß er die Wandöffnung 46 überdeckt. Die Wand 45 ist in Fig.6 nur zur Orientierung strichliert angedeutet. Der Umriß des Tragrahmens 43 in der Draufsicht von Fig.5 ist quadratisch mit gerundeten Ecken. Im Mittenbereich hat er eine Öffnung 46, die einen erheblichen Flächenteil einnimmt. Um die Öffnung herum steht ein Wandsockel 48 von der Basisebene 44 senkrecht hoch, der in der Draufsicht etwa U-förmig gestaltet ist. Er dient als Versteifung des Tragrahmens und enthält außerdem an gegenüberliegenden Außenseiten 49 und 51 Rastvertiefungen 52 und 53, deren Zweck später erläutert wird.

Zwischen den Enden der U-Schenkel des Wandsockels 48 erstreckt sich eine Auflagefläche 54, die etwa von der rechten Randkante bis ungefähr zur Mitte des Tragrahmens 43 reicht. In der Querrichtung nimmt sie fast die ganze Breite des Tragrahmens ein. Die Oberseite der Auflagefläche 54 ist im gezeichneten Beispiel nach Fig.6 in einem Neigungswinkel von etwa 12 Grad gegenüber der Basisebene 44 ausgerichtet. Es versteht sich, daß Neigungswinkel zwischen 10 und 20 Grad ausgeführt werden können. An der Innenkante der Auflagefläche 54 ist eine zu dieser senkrecht hochstehende Leiste 56 angeformt. Sie hat vier längs in gleichen Abständen verteilte Ausnehmungen 57, 58, 59, 61, in die die ersten Vorsprünge 38 eines Modulgehäuses 29 eingreifen können. Die Schnittdarstellung nach Fig.6 folgt in-soweit nicht korrekt dem Verlauf der Schnittebene in Fig.5, weil danach die Öffnung 57 nicht aufgeschnitten wäre. Zufolge der vorgenannten Öffnungen erhalt der Steg 56 eine bügelartige Ausbildung. Nahe der Randkante 55 sind in der Auflagefläche 54 vier Öffnungen 62, 63, 64, 65 gleichfalls in gleichen Abständen verteilt ausgebildet. In sie können die vorgenannten zweiten Vorsprünge 41 eintauchen und mit deren Rastnocken unter der Auflagefläche einrasten. Da der Tragrahmen 43 aus Kunststoff besteht, kann dabei die Randzone vor den metallischen Rastnocken 42 elastisch ausweichen beim Ein- bzw. Ausrasten eines Modulgehäuses. In den Figuren 5 und 6 ist ein Modulgehäuse 29 in einer der drei möglichen Rastpositionen dargestellt. Wegen des gleichen Abstands zwischen den Ausnehmungen 57 - 61 und Öffnungen 62 - 65 kann das Modulgehäuse gleichermaßen mittig, wie in der anderen Randlage eingesetzt werden. Es können auch zwei Modulgehäuse in den beiden Randpositionen angeordnet werden. Das Ausrasten eines Modulgehäuses erfolgt mit Unterstützung etwa einer Messerspitze, die zwischen der Stufe 39 und der Auflagefläche 54 als Hebel eingesetzt werden kann.

In den Fig. 7 und 8 ist ein rahmenartiger Gehäuseteil 66 dargestellt, der über den Tragrahmen 43 gestülpt wird. Der Gehäuseteil 66 hat vier jeweils von der Basisebene 44 senkrecht hochstehende Rahmenwände 67, 68, 69, 71, die gleich hoch sind (beispielsweise 2,5 cm).Von den gegenüberliegenden Innenseiten der Rahmenwände 67 und 69 stehen Stegansätze 72 und 73 ab, deren Innenkanten 74, 75 in die aus Fig.5 ersichtlichen Rastvertiefungen 52, 53 jeweils einrasten, wodurch der Gehäuseteil 66 in seiner Lage auf dem Tragrahmen 43 fixiert wird.

In Fig.8 ist ein den Gehäuseteil 66 ergänzender und abschließender Deckelteil 76 strichliert angedeutet. Er hat eine Deckfläche 77, zwei gegenüberliegende, etwa dreieckförmige Seitenflächen 78, eine Vorderfläche 79 und eine rudimentäre Rückfläche 81 in Gestalt eines Zylindermantelabschnitts, der koaxial zu einer Schwenkachse verläuft, um die der Deckelteil 76 gegenüber dem Gehäuseteil verschwenkbar gelagert ist. Dazu ragen vom Gehäuseteil zwei Bügel 82, 83 hoch, die aufeinander zu gerichtete Zapfen 84, 85 aufweisen. Diese greifen in entsprechende Löcher in nicht besonders dargestellten Streben im Eckbereich von Deckfläche 76 und Rückfläche 81 ein. An der Innenseite der Rahmenwand 71 ist noch ein Federbügel 86 angeformt, der gegen eine ebenfalls nicht besonders dargestellte Nocke im Eckbereich der Rückfläche 81 drückt und bewirkt, daß der Deckelteil in die Schließlage vorgespannt wird.

Die Fig.8 veranschaulicht, daß durch die Schräglage des Modulgehäuses 29 erreicht wird, daß das Kabel 14 einen mäßig gekrümmten Verlauf erhält. Dies reduziert mechanische Spannungen, die vom Kabel auf den Stecker 10 ausgeübt werden. In der rechteckigen Vorderfläche 79 des Deckelteiles 76 ist ein erster randoffener Ausschnitt 87 angedeutet, durch den auch bei geschlossenem Deckelteil die BNC-Buchse 27 zugänglich ist. Im Zusammenhang mit einer IBM-Datenbuchse ist es erforderlich, auch in der Rahmenwand 68 einen zweiten randoffenen Ausschnitt freizumachen. Dies kann vorteilhafterweise durch ein entlang von Sollbruchlinien ausbrechbares Wandstück realisiert werden. Die beiden Ausschnitte ergänzen sich dann zu einem insgesamt rechteckigen oder länglich ovalen Gesamtausschnitt.

## Patentansprüche

1. Vorrichtung zum Anschließen elektronischer Einrichtungen an ein mehradriges abgeschirmtes, vorinstalliertes Kabel, dessen Ende mit einer mehrpoligen ersten Steckerhälfte verbindbar ist, und mit einer zur ersten Steckerhälfte kongruenten (komplementären) mehrpoligen zweiten Steckerhälfte, - wobei die erste Steckerhälfte ein Stecker (10) mit einem Steckergehäuse (11) ist, das in Einsteckrichtung verlaufend eine Mehrzahl eng in einer Ebene nebeneinanderliegende, axialparallele Kanäle (12) aufweist, in die die aufgefächerten isolierten Drahtenden (13) jeweils einsteckbar sind, wobei quer in die Kanäle (12) eintreibbare Kontaktlamellen (16) in einer Reihe nebeneinanderliegend einerseits jeweils die Drahtisolierung durchstoßen und andererseits an der Außenseite des Steckergehäuses (11) die Steckerkontakte (1 g) an der in Steckrichtung vorderen Flachseite (18) bilden, wobei weiterhin ein wesentlicher Teil des in Steckrichtung hinteren Bereichs des Steckergehäuses (11) von einer Metallabschirmung (21) gekapselt ist, die teilweise das Kabelende übergreift und dort unmittelbar mit der Abschirmung (20) des Kabels (14) elektrisch verbunden ist und wobei die zweite Steckerhälfte eine Steckbuchse (23) korrespondierend zum Stecker (10) ist, deren Gehäuse ebenfalls zu einem wesentlichen Teil von einer Metallabschirmung (24) gekapselt ist, die bei eingestecktem Stecker (10) mit dessen Metallabschirmung (21) unmittelbar elektrisch leitend in Berührung steht, dadurch **gekennzeichnet,** daß sie einen Steckadapter umfaßt, wobei der Steckadapter einerseits die zweite Steckerhälfte und andererseits eine dritte Steckerhälfte aufweist, wobei Kontakte der zweiten und dritten Steckerhälfte mittels einer Schaltplatine des Steckadapters in vorbestimmter Weise elektrisch verbunden sind, und daß die Schaltplatine (26) mit der Steckbuchse (23) und der dritten Steckerhälfte (27) in einem wenigstens annähernd hohlprismatischen Modulgehäuse (29) angeordnet ist, wobei von einer rückwärtigen Öffnungsseite die Steckbuchse (23) und von der gegenüberliegendenvorderen Öffnungsseite die dritte Steckerhälfte (27) zugänglich ist und das Modulgehäuse (29) in unmittelbar elektrisch leitender Berührung mit der Metallabschirmung (24) der Steckbuchse (23) steht.

2. Vorrichtung nach Anspruch 1, dadurch **gekennzeichnet,** daß die Innenfläche des Modulgehäuses (29) mehrere wulstartige Erhebungen (37) aufweist, die an der Metallabschirmung (24) der Steckbuchse (23), diese leicht elastisch verformend anliegen.

3. Vorrichtung nach Anspruch 2, dadurch **gekennzeichnet,** daß weitere wulstartige Erhebungen (37) an einem Metallteil der dritten Steckerhälfte (27) anliegen.

4. Vorrichtung nach Anspruch 1, dadurch **gekennzeichnet,** daß das Modulgehäuse (29) auf einen etwa scheibenförmigen Tragrahmen (43) aufklipsbar ist, so daß die vordere Öffnungsseite in Rand nähe (55) angeordnet ist und die rückwärtige Öffnungsseite etwa im Bereich des Scheibenzentrums, welcher Tragrahmen (43) eine plane Basisebene (44) aufweist.

5. Vorrichtung nach Anspruch 4, dadurch **gekennzeichnet,** daß die Längsachse des hohlprismatischen Modulgehäuses (29) gegenüber der Scheibenebene um einen kleinen Neigungswinkel geneigt ausgerichtet ist, so daß der untere Rand der rückwärtigen Öffnungsseite in geringerem Abstand zur Scheibenebene liegt, als der untere Rand der vorderen Öffnungsseite.

6. Vorrichtung nach Anspruch 5, dadurch **gekennzeichnet,** daß der Neigungswinkel zwischen 10 und 20 Grad ausmacht.

7. Vorrichtung nach Anspruch 5, dadurch **gekennzeichnet,** daß am unteren Rand der rückwärtigen Öffnungsseite des Modulgehäuses (29) wenigstens ein etwa parallel zur Längsachse nach rückwärts abstehender erster Vorsprung (38) ausgebildet ist und am unteren Rand der vorderen Öffnungsseite wenigstens ein quer zur Längsachse nach unten abstehender zweiter Vorsprung vorgesehen ist, an dessen freiem Ende ein parallel zur Längsachse nach vorwärts weisender Rastnocken (42) ausgebildet ist.

8. Vorrichtung nach Anspruch 7, dadurch **gekennzeichnet,** daß der Tragrahmen (43) von einer Randkante (55) aus bis etwa zur Mitte reichend eine Auflagefläche (54) für das Modulgehäuse (29) aufweist, daß an der Innenkante der Auflagefläche (54) wenigstens eine bügelartige Ausbildung (56) vorgesehen ist, unter die der erste Vorsprung (38) führend einschiebbar ist und daß nahe der äußeren Randkante (55) wenigstens eine Öffnung (62, 63, 64, 65) vorgesehen ist, in die der zweite Vorsprung (41) eintauchen kann, wobei der Rastnocken (42) unter der Auflagefläche (54) den unteren vorderen, elastisch ausweichend ausgebildeten Rand der Öffnung überrastet.

9. Vorrichtung nach Anspruch 4 , dadurch **gekennzeichnet,** daß ein rahmenartiger Gehäuseteil (66) auf den Tragrahmen (43) aufklipsbar ist, welcher Gehäuseteil (66) vier jeweils von der Basisebene (44) des Tragrahmens (43) etwa senkrecht hochstehende Rahmenwände (67, 68, 69, 71) aufweist, die gleich hoch sind, wobei der Tragrahmen (43) von den Rahmenwänden umschlossen wird.

10. Vorrichtung nach Anspruch 9, dadurch **gekennzeichnet,** daß ein Deckelteil (76) vorgesehen ist, mit einer Deckfläche (77), zwei an gegenüberliegenden Seitenkanten angeordneten Seitenflächen (78), einer Vorderfläche (79) und einer Rückfläche (81), wobei im Bereich der Rückfläche (81) eine Gelenkvorrichtung (84, 85) zwischen Deckelteil (76) und dem rahmenartigen Gehäuseteil (66) ausgebildet ist und die Seitenflächen des Deckelteils (76) etwa dreieckförmig gestaltet sind, so daß die Deckfläche (77) schräg zur Basisebene (44) ausgerichtet ist, wenn die Rahmenwände (67, 68, 69, 71) des rahmenartigen Gehäuseteils (66) und die Seitenflächen (78, 79) des Deckelteils (76) miteinander fluchtend aufeinander stoßen.

11. Vorrichtung nach Anspruch 10, dadurch **gekennzeichnet,** daß die rechteckige Vorderfläche (79) des Deckelteils (76) einen ersten randoffenen Ausschnitt (87) aufweist.

12. Vorrichtung nach Anspruch 11, dadurch **gekennzeichnet**, daß die an die Vorderfläche (79) des Deckelteils (76) anschließende Rahmenwand (68) des rahmenförmigen Gehäuseteils (66) einen zweiten randoffenen Ausschnitt aufweist, der sich mit dem ersten Ausschnitt (87) zu einem Gesamtausschnitt ergänzt.

13. Vorrichtung nach Anspruch 11 oder 12, dadurch **gekennzeichnet,** daß der Tragrahmen (43) mit seiner Basisebene (44) auf einer Wand (45) aufliegend daran befestigbar ist und der Tragrahmen (43) mit einem daran aufgeklipsten Modulgehäuse (29) vom rahmenartigen Gehäuseteil (66) und Deckelteil (76) eingeschlossen wird, wobei die dritte Steckerhälfte (27) durch den ersten oder zweiten Ausschnitt (87) oder durch den Gesamtausschnitt für eine dazu kongruente vierte Steckerhälfte zugänglich ist.

14. Vorrichtung nach Anspruch 1, dadurch **gekennzeichnet,** daß mehrere verschieden ausgerüstete Modulgehäuse vorgesehen sind, bei denen jeweils die zweite Steckerhälfte (23) gleich ausgebildet ist und die dritte Steckerhälfte jeweils verschiedenartig.

15. Vorrichtung nach Anspruch 14, dadurch **gekennzeichnet,** daß die dritte Steckerhälfte eine BNC-Buchse (27) ist.

16. Vorrichtung nach Anspruch 14, dadurch **gekennzeichnet,** daß die dritte Steckerhälfte eine WESTERN-Buchse ist.

17. Vorrichtung nach Anspruch 14, dadurch **gekennzeichnet,** daß die dritte Steckerhälfte eine IBM-Datenbuchse ist.

18. Vorrichtung nach Anspruch 16, dadurch **gekennzeichnet,** daß im Modulgehäuse zwei WESTERN-Buchsen einerseits mit einer gemeinsamen zweiten Steckerhälfte angeordnet sind.

19. Vorrichtung nach Anspruch 4, dadurch **gekennzeichnet,** daß der Tragrahmen (43) zur Aufnahme von zwei mit geringem Abstand parallel nebeneinander liegenden Modulgehäusen (29) eingerichtet ist, wobei der Tragrahmen (43) aus elektrisch isolierendem Material besteht.

20. Vorrichtung nach Anspruch 8 und 19, dadurch **gekennzeichnet,** daß mehrere bügelartige Ausbildungen und Öffnungen vorgesehen sind, so daß ein Modulgehäuse (29) wahlweise in einer mittleren Position oder in einer von zwei dazu symmetrischen seitlichen Positionen anbringbar ist, oder daß zwei Modulgehäuse jeweils in einer der seitlichen Positionen anbringbar sind.

## Claims

1. A device for connecting electronic equipment to a multicore, shielded, pre-installed cable whose end is connectable to a multipole first connector half, and having a multipole second connector half congruent (complementary) to the first connector half, the first connector half being a connector (10) with a connector housing (11) having a plurality of axially parallel channels (12) which extend in the plugging-in direction, are located close beside one another in one plane and into which the respective fanned-out, insulated wire-ends (13) can be inserted, contact lamellas (16) - which can be driven transversely into the channels (12) - lying beside one another in a row and on the one hand each piercing the wire insulation and on the other hand at the exterior of the connector housing (11) forming the connector contacts (1g) at the plane side (18) located at the front in the plugging-in direction, furthermore a substantial part of the connector housing region located at the rear in the plugging-in direction being encased in a metal shield (21) which partially engages over the cable end and there is in a direct electrical connection with the shield (20) of the cable (14), and the second connector half being a tip jack (23) which corresponds to the connector (10) and a substantial part of the housing of which is likewise encased in a metal shield (24) which is in direct electrically-conductive contact with the metal shield (21) of the connector (10) when the latter is plugged-in, characterised in that the device comprises a plug-in adapter having on the one hand the second connector half and on the other hand a third connector half, contact members of the second and third connector halves being electrically connected in a pre-determined manner by means of a circuit board of the plug-in adapter, and in that the circuit board (26) together with the tip jack (23) and the third connector half (27) is arranged in an at least approximately hollow-prism-shaped modular housing (29), the tip jack (23) being accessible from a rear opening-side and the third connector half (27) being accessible from the opposite front opening-side, and the modular housing (29) being in direct electrically-conductive contact with the metal shield (24) of the tip jack (23).

2. A device in accordance with Claim 1, characterised in that the inner surface of the modular housing (29) has a plurality of bead-like protrusions (37) which contact with the metal shield (24) of the tip jack (23) effecting slight resilient deformation thereof.

3. A device in accordance with Claim 2, characterised in that further bead-like protrusions (37) contact with a metal part of the third connector half (27).

4. A device in accordance with Claim 1, characterised in that the modular housing (29) can be clipped onto an approximately sheet-shaped supporting frame (43), so that the front opening-side is arranged in the edge vicinity (55) and the rear opening-side is arranged approximately in the region of the sheet centre, this supporting frame (43) having a flat basal plane (44).

5. A device in accordance with Claim 4, characterised in that the longitudinal axis of the hollow-prism-shaped modular housing (29) is inclined relative to the sheet plane by a small angle of inclination, so that the lower edge of the rear opening-side is at less distance from the sheet plane than the lower edge of the front opening-side.

6. A device in accordance with Claim 5, characterised in that the angle of inclination is between 10 and 20 degrees.

7. A device in accordance with Claim 5, characterised in that on the lower edge of the rear opening-side of the modular housing (29), at least one first projection (38) projecting to the rear approximately parallel to the longitudinal axis is formed, and on the lower edge of the front opening-side, at least one second projection projecting downwards transversely to the longitudinal axis is provided, a locking toe (42) directed forwards parallel to the longitudinal axis being formed on the free end thereof.

8. A device in accordance with Claim 7, characterised in that the supporting frame (43) has a bearing surface (54) for the modular housing (29), this bearing surface (54) extending from one boundary edge (55) to approximately the centre, in that at least one stirrupshaped formation (56) is provided at the inner edge of the bearing surface (54) and the first projection (38) is insertable thereunder in a guiding manner, and in that close to the outer boundary edge (55), at least one opening (62, 63, 64, 65) is provided into which the second projection (41) can project, the locking toe (42) engaging over the lower, front, resiliently yielding edge of the opening below the bearing surface (54).

9. A device in accordance with Claim 4, characterised in that a frame-like housing part (66) can be clipped onto the supporting frame (43), which housing part (66) has four frame walls (67, 68, 69, 71) which each project approximately perpendicularly from the basal plane (44) of the supporting frame (43) and are the same height, the supporting frame (43) being surrounded by the frame walls.

10. A device in accordance with Claim 9, characterised in that a cover part (76) is provided and has a top face (77), two lateral faces (78) arranged at facing lateral edges, a front face (79) and a rear face (81), a hinge device (84, 85) between the cover part (76) and the frame-like housing part (66) being formed in the region of the rear face (81), and the lateral faces of the cover part (76) being approximately triangular, so that the top face (77) is at an incline to the basal plane (44) when the frame walls (67, 68, 69, 71) of the frame-like housing part (66) and the lateral faces (78, 79) of the cover part (76) meet in alignment.

11. A device in accordance with Claim 10, characterised in that the rectangular front face (79) of the cover part (76) has a first cut-out (87) open to the edge.

12. A device in accordance with Claim 11, characterised in that the frame wall (68)-adjacent the front face (79) of the cover part (76) - of the frame-shaped housing part (66) has a second cut-out open to the edge and is complemented by the first cut-out (87) to form a combined cut-out.

13. A device in accordance with Claim 11 or 12, characterised in that the supporting frame (43) can be secured to a wall (45) with its basal plane (44) resting thereupon, and the supporting frame (43) together with a modular housing (29) clipped thereon is enclosed by the frame-like housing part (66) and the cover part (76), the third connector half (27) being accessible through the first or second cut-out (87) or through the combined cut-out for a fourth connector half congruent therewith.

14. A device in accordance with Claim 1, characterised in that a plurality of differently equipped modular housings are provided, the second connector halves (23) each having the same construction and the third connector halves each differing in construction.

15. A device in accordance with Claim 14, characterised in that the third connector half is a BNC jack (27).

16. A device in accordance with Claim 14, characterised in that the third connector half is a WESTERN jack.

17. A device in accordance with Claim 14, characterised in that the third connector half is an IBM data jack.

18. A device in accordance with Claim 16, characterised in that in the modular housing there are arranged two WESTERN jacks together with a common second connector half.

19. A device in accordance with Claim 4, characterised in that the supporting frame (43) is equipped to receive two modular housings (29) arranged side-by-side at a short distance apart and parallel, the supporting frame (43) being composed of electrically insulating material.

20. A device in accordance with Claim 8 and 19, characterised in that a plurality of stirrupshaped formations and openings are provided, so that a modular housing (29) is mountable at will in a central position or in one of two lateral positions symmetrical thereto, or so that two modular housings can be mounted in one of the lateral positions.

## Revendications

1. Dispositif pour la connexion d'installations électroniques sur un câble préinstallé, blindé, à conducteurs multiples, dont l'extrémité peut être raccordée à une première moitié de connecteur multipolaire, et comportant une seconde moitié de connecteur multipolaire complémentaire à la première moitié de connecteur, la première moitié de connecteur étant un connecteur (10) muni d'un logement ou boîtier de connecteur (11) qui, dans le sens de l'enfichage, présente une pluralité de canaux (12) parallèles axialement, étroitement contigus dans un même plan, canaux dans lesquels peuvent respectivement être introduites les extrémités de fil (13) isolées, déployées en éventail, de sorte que les lamelles de contact (16) pouvent être introduites transversalement dans les canaux (12) contigus dans une rangée, traversant d'une part l'isolation du fil et formant d'autre part, sur le côté extérieur du boîtier de connecteur (11), les contacts de connecteur (1 g) sur le côté plat frontal (18) dans le sens de l'enfichage ; par ailleurs, une partie essentielle de la zone arrière dans le sens de l'enfichage du boîtier de connecteur (11) est encapsulée dans une protection métallique (21) qui emprisonne partiellement par le dessus l'extrémité de câble, blindage métallique qui, à cet endroit, est directement raccordé électriquement à la protection (20) du câble (14) et la seconde moitié de connecteur étant un connecteur femelle (23) correspondant au connecteur (10) dont le boîtier est également blindé, pour une partie essentielle, dans une protection métallique (24) qui, lorsque le connecteur (10) est enfiché, se trouve alors en contact avec sa protection métallique (21) et devient directement électro-conducteur, dispositif caractérisé en ce qu'il comprend un adaptateur enfichable, l'adaptateur enfichable comportant d'une part, la seconde moitié de connecteur et d'autre part, une troisième "moitié" de connecteur, les contacts des seconde et troisième "moitiés" de connecteur étant raccordés électriquement d'une manière prédéterminée au moyen d'une platine de contact de l'adaptateur enfichable et en ce la platine de contact (26) est agencée avec le connecteur femelle (23) et la troisième "moitié" du connecteur (27) dans au moins un logement modulaire (29) ayant approximativement la forme d'un prisme creux, de sorte que le connecteur femelle (23) est accessible par un côté d'ouverture arrière et la troisième "moitié" du connecteur (27) est accessible par le côté d'ouverture avant opposé et le logement modulaire (29) est en contact directement électro-conducteur avec la protection métallique (24) du connecteur femelle (23).

2. Dispositif selon la revendication 1, caractérisé en ce que la face interne du logement modulaire (29) comporte plusieurs reliefs (37) en forme de bourrelet qui s'appuient sur la protection métallique (24) du connecteur femelle (23) en déformant légèrement ce dernier élastiquement.

3. Dispositif selon la revendication 2, caractérisé en ce que plusieurs reliefs (37) en forme de bourrelet s'appuient sur une partie métallique de la troisième "moitié" de connecteur (27).

4. Dispositif selon la revendication 1, caractérisé en ce que le logement modulaire (29) peut être clipsé sur un cadre porteur sensiblement en forme de disque (43) de sorte que le côté d'ouverture avant est agencé dans la périphérie (55) et le côté d'ouverture arrière se situe sensiblement au centre du disque, cadre porteur (43) qui présente une base plane (44).

5. Dispositif selon la revendication 4, caractérisé en ce que l'axe longitudinal du logement modulaire en forme de prisme creux (29) est incliné par rapport au plan du disque selon un petit angle d'inclinaison de sorte que le bord inférieur du côté d'ouverture arrière est moins éloigné du plan du disque que le bord inférieur du côté d'ouverture avant.

6. Dispositif selon la revendication 5, caractérisé en ce que l'angle d'inclinaison se situe entre 10 et 20°.

7. Dispositif selon la revendication 5, caractérisé en ce que le bord inférieur du côté d'ouverture arrière du logement modulaire (29) présente au moins une première saillie (38) se détachant vers l'arrière sensiblement parallèlement à l'axe longitudinal et le bord inférieur du côté d'ouverture avant présente au moins une deuxième saillie se détachant vers le bas transversalement à l'axe longitudinal, sur l'extrémité libre de laquelle est formée une came d'arrêt (42) dirigée parallèlement à l'axe longitudinal vers l'avant.

8. Dispositif selon la revendication 7, caractérisé en ce que le cadre porteur (43) présente une face d'appui (54) pour le logement modulaire (29) allant de l'arête périphérique (55) sensiblement jusqu'au milieu, en ce que sur l'arête interne de la face d'appui (54) il est prévu au moins une formation en étrier (56) sous laquelle peut s'encastrer la première saillie (38) et en ce qu'à proximité de l'arête périphérique extérieure (55) il est prévu au moins une ouverture (62, 63, 64, 65) dans laquelle peut s'engager la deuxième saillie (41), la came d'arrêt (42) sous la face d'appui (54) peut donc s'engager sur la périphérie inférieure avant déformable élastiquement de l'ouverture.

9. Dispositif selon la revendication 4, caractérisé en ce qu'une partie de logement (66) en forme de cadre peut être clipsée sur le cadre porteur (43), partie de logement (66) qui comporte quatre parois de cadre (67, 68, 69, 71) s'élevant sensiblement verticalement par rapport au plan de base (44) du cadre porteur (43), parois qui sont de même hauteur, le cadre porteur (43) étant entouré par les parois du cadre.

10. Dispositif selon la revendication 9, caractérisé en ce qu'il est prévu une partie de couvercle (76) avec une face de couvercle (77), deux faces latérales disposées sur les arêtes latérales opposées (78), une face avant (79) et une face arrière (81), un système articulé (84, 85) étant formé au niveau de la face arrière (81) entre la partie de couvercle (76) et la partie de logement en forme de cadre (66) et les faces latérales de la partie de couvercle (76) formant sensiblement un triangle de sorte que la face de couvercle (77) est dirigée obliquement par rapport au plan de base (44) lorsque les parois de cadre (67, 68, 69, 71) de la partie de logement en forme de cadre (66) et les faces latérales (78, 79) de la partie de couvercle (76) sont alignées bout-à-bout.

11. Dispositif selon la revendication 10, caractérisé en ce que la face avant rectangulaire (79) de la partie de couvercle (76) présente une première échancrure (87) ouverte sur la périphérie.

12. Dispositif selon la revendication 11, caractérisé en ce que la paroi de cadre (68) raccordée à la face avant (79) de la partie de couvercle (76), paroi de cadre (68) de la partie de logement en forme de cadre (66) qui présente une deuxième échancrure ouverte sur la périphérie qui, avec la première échancrure (87), forment une échancrure globale.

13. Dispositif selon la revendication 11 ou 12, caractérisé en ce que le cadre porteur (43) peut être fixé par son plan de base (44) à plat sur une paroi (45) et le cadre porteur (43) avec un logement modulaire clipsable sur celui-ci (29) peut être incorporé dans la partie de logement en forme de cadre (66) et la partie de couvercle (76), de sorte que la troisième "moitié" de connecteur (27) est accessible par la première ou la deuxième échancrure (87) ou une quatrième "moitié" de connecteur par l'échancrure globale complémentaire à celui-ci.

14. Dispositif selon la revendication 1, caractérisé en ce qu'il est prévu plusieurs logements modulaires équipés différemment, dans lesquels la deuxième moitié de connecteur (23) est de conception identique tandis que la troisième "moitié" de connecteur est conçue différemment.

15. Dispositif selon la revendication 14, caractérisé en ce que la troisième "moitié" de connecteur est une prise femelle BNC (27).

16. Dispositif selon la revendication 14, caractérisé en ce que la troisième "moitié" de connecteur est une prise femelle WESTERN.

17. Dispositif selon la revendication 14, caractérisé en ce que la troisième "moitié" de connecteur est une prise femelle informatique IBM.

18. Dispositif selon la revendication 16, caractérisé en ce que dans le logement modulaire sont agencées d'une part, deux prises femelles WESTERN avec une deuxième moitié de connecteur commune.

19. Dispositif selon la revendication 4, caractérisé en ce que le cadre porteur (43) est agencé pour recevoir deux logements modulaires (29) parallèles entre eux et faiblement espacés, le cadre porteur (43) étant réalisé en un matériau électriquement isolant.

20. Dispositif selon les revendications 8 et 19, caractérisé en ce qu'il est prévu plusieurs ouvertures et formations d'étrier, permettant de monter sélectivement un logement modulaire (29) dans une position médiane ou dans l'une des deux positions latérales symétriques ou caractérisé en ce que deux logements modulaires peuvent être montés respectivement dans l'une ou l'autre des positions latérales.
